# EUROPÄISCHE PATENTSCHRIFT

(11) **EP 0 995 389 B1**
(45) Veröffentlichungstag und Bekanntmachung des Hinweises auf die Patenterteilung: **07.01.2004**
(21) Anmeldenummer: 99121116.0
(22) Anmeldetag: 22.10.1999
(51) Int. Cl.: A47K 3/12

(54) **Einsatz für Badewannen**
Insert for bathtubs
Insert pour baignoires

(30) Priorität: 23.10.1998 DE 19848923
(43) Veröffentlichungstag der Anmeldung: 26.04.2000
(73) Patentinhaber: Giehl, Stefan, 55487 Laufersweiler (DE)
(72) Erfinder: Giehl, Stefan, 55487 Laufersweiler (DE)
(74) Vertreter: Kewitz, Ansgar

(56) Entgegenhaltungen:
- CH-A- 240 759
- US-A- 1 759 348
- US-A- 4 754 503
- US-A- 5 535 458

## Beschreibung

Die Erfindung betrifft einen Einsatz für Badewannen, der die Merkmale des Oberbegriffes des Anspruchs 1 aufweist.

Einsätze für Badewannen bestehend aus einer Rückenlehne und einem Sitzteil mit Saugnäpfen sind für das schräge Kopfende von Badewannen bekannt geworden und dienen insbesondere zum bequemen Ausruhen während des Aufenthaltes in der Badewanne. So wird in der US-Patentschrift 2 582 439 ein aufblasbarer Einsatz offenbart, der sich am schrägen Kopfende abstützt und der einen Sitzteil besitzt, welche sich mittels Festhaltenoppen am Wannenboden abstützt. Hierdurch soll die Rücken- und die Kopfpartie des Badenden während des Badens unterstützt werden.

Durch die US-Patentschrift 5 388 286 wird ein zusammenklappbarer Kinderbadesitz mit senkrechten Seitenwänden und einer senkrechten Rückenlehne offenbart, wobei ein dort vorgesehener Sitz durch Scharniere mit der Rückenlehne verbunden ist.

Die britische Patentanmeldung 2 053 673 offenbart eine Badehilfe für kleine Kinder, welche einstückig ausgebildet ist und am Wannenrand einhängbar ist. Die Badehilfe selbst besitzt lediglich ein Liegeteil, welches den Rücken und den Kopf des zu badenden Kleinkinds unterstützt.

Durch die US-Patentschrift 3 583 001 ist eine die Länge der Badewanne verkürzendes Bauteil bekannt geworden, welches einstückig ausgebildet ist und welches sich in seinem oberen Bereich am Rand der Badewanne abstützt.

Durch die US-Patentschrift 3 072 923 ist ein Kinderbadesitz bekannt geworden, welcher sich durch einen Sicherheitsgurt auszeichnet und welcher darüber hinaus dazu dient, den Kopf des Kindes zu unterstützen.

Durch die deutsche Offenlegungsschrift DE 196 27 564 A1 ist eine Rückenlehne zur Verkleinerung einer Badewanne bekannt geworden, die dazu dient, entspannt in der Badewanne sitzen zu können.

Das deutsche Gebrauchsmuster 1 928 155 zeigt einen als Rückenstütze dienenden Einsatz ohne Bodenteil für Badewannen, welcher den Sitzkomfort am Kopfende der Badewanne verbessern soll.

Das deutsche Gebrauchsmuster 69 23 603 offenbart eine Badewanneneinlage mit einem Auflagestreifen, Rücken- und Bodenpolster, wobei im Bereich des Abflusses in der Badewanne ein Ausschnitt im Bodenbereich dieser Einlage vorgesehen ist, um einen Abfluss von Badewasser zu gewährleisten.

Auch den in der US-Patentschrift 5 535 458 offenbarte Einsatz für Badewannen dient der Komforterhöhung für den Badenden durch einen sesselartigen Einsatz dessen Rückenteil sich am Kopfteil der Badewanne abstützt und dessen Sitzteil über Scharniere sich am Boden der Badewanne abstützt. Dieser Einsatz weist die Merkmale des Oberbegriffes des Anspruchs 1 auf.

Aus der US 4 754 503 ist ein Rahmen bekannt, der es erleichtert Kindern die Haare zu reinigen. Es ist nicht zu erkennen, wie der Fußbereich mit der Rückenauflagefläche verbunden ist. Die Vorrichtung wird ebenfalls nicht durch Saugknöpfe mit dem Untergrund verbunden.

Alle diese Einsätze für Badewannen sind nicht geeignet, auch die dem Kopfende der Badewanne gegenüberliegende Seite, das steile Fußende, beim Baden zu benutzen. Nicht nur, dass im Bereich des steilen Fußendes am Wannenboden ein mit einem Stöpsel verschließbarer Ablauf vorgesehen ist und an der steilen Wand darüber hinaus ein ebenfalls abgedeckter Überlauf vorhanden ist, stören dort auch angeordnete Wasserhähne. Insoweit wird bei der Gestaltung von gewöhnlichen Badewannen normalerweise davon ausgegangen, dass diese lediglich von einer Person zum Baden benutzt wird. Wollen jedoch gleichzeitig mehrere Personen oder Kinder baden oder soll die Liegerichtung geändert werden, wird der Liegekomfort, der an dem steilen Ende sitzenden Person durch die oben bereits genannten Nachteile wie Steilheit der Wand, Sitzen auf einem Ablaufstöpsel und/oder Anlehnen an eine Überlaufvorrichtung oder einen Wasserhahn beachtlich herabgesetzt.

Aus der US Patentschrift 1 759 348 ist ein Badewanneneinsatz bekannt, der Saugknöpfe aufweist und einen Fuß- und Rückenbereich. Der Rückenbereich ist gepolstert. Die Verbindung zwischen Rückenbereich und Fußbereich erfolgt durch Druckknöpfe. Rückenbereich und Fußbereich sind flexibel ausgestaltet.

Aus der schweizerischen Patentschrift 240759 ist ein Badewanneneinsatz bekannt, der eine Rückenlehne und einen Sitzbereich aufweist. Die Rückenlehne wird durch einen Teleskopstab gehalten. Der Teleskopstab stützt sich an der Wannenwand ab. Die Verbindung zwischen Sitzbereich und Rückenlehne wird durch ein Scharnier erreicht.

Der Erfindung liegt die Aufgabe zugrunde, den steilen Fußbereich einer Badewanne einer Benutzung zuzuführen. Diese Aufgabe wird durch die kennzeichnenden Merkmale des Anspruchs 1 gelöst. Zufolge der erfindungsgemäßen eigensteifen Rückenlehne wird das bisher praktisch nicht nutzbare Fußteil einer Wanne in überraschend einfacher Weise einer Benutzung zugeführt, wobei die vom Badenden gewünschte Neigung der Rückenlehne durch das Eigengewicht des Badenden zufolge Sitzens auf der mit Saugnäpfen versehenen Gummimatte eindeutig arretiert wird. Hierbei kann die eigensteife stabile Rückenlehne gegen den Innenrand der Wanne den eventuell vorhandenen Wasserhahn oder anderes angelehnt werden. Durch die Erfindung wird darüber hinaus ein möglichst leicht montier- und demontierbarer Einsatz für Badewannen geschaffen.

In Ausgestaltung des Erfindungsgegenstands wird unter Schutz gestellt, dass die Gummimatte und die eigensteife Rückenlehne mittels einer Wulst und einer an der eigensteifen Rückenlehne abgeordneten Nut verbunden sind. Durch diese erfindungsgemäße Ausgestaltung vereinfacht sich der Zusammenbau der Teile bzw. wird eine werkzeuglose Trennung der. Teile z. B. zum Reinigen ermöglicht.

In noch weiterer Ausgestaltung des Erfindungsgegenstandes wird unter Schutz gestellt, dass die Wulst an der Gummimatte fest angeordnet ist. Durch diese Ausgestaltung wird eine sichere Verbindung zwischen Rückenlehne und Gummimatte unterstützt.

In noch weiterer Ausgestaltung des Erfindungsgegenstandes wird offenbart, dass die Wulst mit der Gummimatte über einen breiten Fuß verbunden ist, dass der Wulstkopf über die gesamte Breite der Gummimatte als kreiszylindrischer Stab ausgebildet ist, und dass die Nut in der eigensteifen Rückenlehne über die Breite der eigensteifen Rückenlehne der Kontur des Wulstkopfs angepasst ist. Durch den breiten Fuß auf der Gummimatte dem über die gesamte Breite der Gummimatte sich erstreckenden Wulstkopf als zylindrischer Stab und durch Anpassen der Nut an die Kontur des Wulstkopfs wird eine sichere Verbindung geschaffen und die Gefahr einer Zerstörung oder eines Lösens der Verbindung während des Betriebs vermieden.

In noch weiterer Ausgestaltung des Erfindungsgegenstandes wird beansprucht, dass die eigensteife Rückenlehne einen stabilen Rahmen und einen rostförmigen Lehnenbereich besitzt, um den Rücken des oder der Badenden zu unterstützen. Hierdurch wird Sitz- und Badekomfort weiterhin gesteigert.

In der nachfolgenden Beschreibung wird anhand einer schematisch dargestellten Zeichnung die Erfindung näher erläutert.

Es zeigen:
- Figur 1:: Einen Badewanneneinsatz in eingesetztem Zustand
- Figur 2:: Badewanneneinsatz Zusammenstellung
- Figur 3:: Badewanneneinsatz explodiert

In der nachfolgenden Beschreibung werden gleiche Bauteile mit derselben Bezugsziffer bezeichnet.

Figur 1 zeigt eine Badewannenkontur 10, welche aus einem Kopfende 11, einem Wannenboden 5 und einem Fußteil 13 besteht. Am oberen Ende des Fußteils 13 ist die eigensteife Rückenlehne 1 angelehnt und stützt sich auf eine Gummimatte 2 ab, welche mit nicht dargestellten Saugnäpfen am Wannenboden 5 festgedrückt ist. Wie aus der Figur 1 ersichtlich. kann die eigensteife Rückenlehne 1 eine beliebige Schräge zum Fußteil 13 einnehmen, so dass sichergestellt ist, dass bei Ziehen des Ablaufstöpsels Badewasser ungestört aus dem Ablauf austreten kann. Anstelle Anlehnens der eigensteifen Rückenlehne an die obere Kante des Fußteils 13 kann diese auch an einen im Fußteilbereich angeordneten Wasserhahn angelehnt werden.

Die Zusammenstellung des Badewanneneinsatzes gemäß Figur 2 geschieht durch eine mit der Gummimatte 2 über einen breiten Fuß 14 verbundene Wulst 3 welche seitlich in eine über die gesamte Breite der eigensteifen Rückenlehne 1 sich erstreckende Nut 4 eingeschoben wird.

Zufolge Ausbilden der Wulst 3 als kreiszylindrischer Stab 15 lässt sich nach dem Zusammenbau von eigensteifer Rückenlehne 1 und Gummimatte 2 jede beliebige Neigung der eigensteifen Rückenlehne 1 zum Fußteil 13 der Badewanne 10 erreichen.

Durch das seitliche Einschieben der Wulst 3 gemäß Explosionszeichnung nach Figur 3 in die an der eigensteifen Rückenlehne angeordneten Nut 4 wird die Gummimatte 2 formschlüssig mit der eigensteifen Rückenlehne 1 verbunden, ohne dass hierzu Werkzeuge erforderlich wären. Auch lässt sich hierdurch ein werkzeugloses Trennen der Teile z. B. zum Reinigen ermöglichen.

Somit wird es ermöglicht, bei einer sehr großen Anzahl von bestehenden Badewannen eine bequeme eigensteife Rückenlehne für das steile Badewannenende zur Verfügung zu stellen. Insbesondere durch die Anordnung eines rostförmigen Lehnenbereichs 16, der von einem stabilen Rahmen 17 umgeben wird (vergl. Figur 2 und Figur 3), wird der Sitzkomfort noch wesentlich erhöht. Durch den erfindungsgemäßen Badewanneneinsatz wird also auch der Fußteil 13 der Badewanne komfortabel ausgestaltet, so dass nicht nur eine einzige Person ihre Lage während des Badens verändern kann, sondern es wird erstmals ermöglicht, dass eine Mehrbelegung einer Badewanne stattfinden kann, was insbesondere bei der Badewannenbenutzung durch Kinder bisher nicht möglich war.

## Patentansprüche

1. Einsatz für Badewannen, bestehend aus einer Rückenlehne (1) und einem Sitzteil mit Saugnäpfen, wobei zum Sitzen am steilen Wannenende (13) die eigensteife Rückenlehne (1) mit dem getrennten Sitzteil formschlüssig verbunden ist, **dadurch gekennzeichnet, dass** das Sitzteil eine flexible Gummimatte (2) ist, die eine Wulst (3) aufweist, die in eine Nut (4) der Rückenlehne (1) greift.

2. Einsatz nach dem vorhergehenden Anspruch, **dadurch gekennzeichnet, dass** die Wulst (3) mit der Gummimatte (2) fest verbunden ist.

3. Einsatz nach einem oder mehreren der vorhergehenden Ansprüche, **dadurch gekennzeichnet, dass** die Wulst (3) mit der Gummimatte (2) über einen breiten Fuß (14) verbunden ist, dass der Wulstkopf über die gesamte Breite der Gummimatte (2) als kreiszylindrischer Stab (15) ausgebildet ist, und dass die Nut (4) in der eigensteifen Rückenlehne (1) über die Breite der eigensteifen Rückenlehne (1) der Kontur des Wulstkopfes angepasst ist.

4. Einsatz nach einem oder mehreren der vorhergehenden Ansprüche, **dadurch gekennzeichnet, dass** die eigensteife Rückenlehne (1) einen stabilen Rahmen (17) und einen rostförmigen Lehnenbereich (16) besitzt, um den Rücken des oder der Badenden zu unterstützen.

## Claims

1. Insert for bathtubs, consisting of a backrest (1) and a seat component with suction pads, wherein, to provide seating at the steep end of the bathtub (13), the intrinsically rigid backrest (1) is connected by form-fit connection to the separate seat component, **characterised in that** the seat component is a flexible rubber mat (2), which provides a swelling (3), which engages in a groove (4) of the backrest (1).

2. Insert according to the preceding claim, **characterised in that** the swelling (3) is firmly connected to the rubber mat (2).

3. Insert according to one or more of the preceding claims, **characterised in that** the swelling (3) is connected to the rubber mat (2) via a wide foot (14), that the head of the swelling is designed as a cylindrical rod (15), across the entire width of the rubber mat (2), and that the groove (4) in the intrinsically rigid backrest (1) is adapted to the contour of the head of the swelling across the width of the intrinsically rigid backrest (1).

4. Insert according to one or more of the preceding claims, **characterised in that** the intrinsically rigid backrest (1) provides a stable frame (17) and a mesh-like backrest region (16) to support the back of the person or persons bathing.

## Revendications

1. Dispositif pour baignoire composé d'un dossier (1) et d'une assise pourvue de ventouses, permettant de s'asseoir dans la partie raide d'une baignoire (13) en s'appuyant contre un dossier rigide (1) raccordé à une assise indépendante, **caractérisé par le fait que** l'assise est constituée d'un tapis en caoutchouc qui présente un bourrelet (3) s'insérant dans une rainure (4) pratiquée dans le dossier.

2. Dispositif qui, selon la revendication précédente, se **caractérise par le fait que** le bourrelet (3) est raccordé solidement au tapis en caoutchouc (2).

3. Dispositif qui, selon une ou plusieurs des revendications ci-dessus, se **caractérise par le fait que** le bourrelet (3) est raccordé au tapis en caoutchouc (2) par une patte large (14), que la tête du bourrelet a une forme de baguette cylindrique (15) sur toute la largeur du tapis en caoutchouc (2) et que la rainure (4) pratiquée dans le dossier rigide (1) et qui s'étend sur toute la largeur de ce dossier rigide (1) est adaptée au profil de la tête du bourrelet.

4. Dispositif qui, selon une ou plusieurs des revendications ci-dessus, se **caractérise par le fait que** le dossier rigide (1) est constitué d'un cadre solide (17) et de lattes (16) pour soutenir le dos de la ou des personne(s) qui se baigne(nt).
